# EUROPÄISCHE PATENTSCHRIFT

(11) **EP 2 283 184 B1**
(45) Veröffentlichungstag und Bekanntmachung des Hinweises auf die Patenterteilung: **07.05.2014**
(21) Anmeldenummer: 09730981.9
(22) Anmeldetag: 09.04.2009
(51) Int. Cl.: E04H 12/22, E02D 5/80

(54) **BODENDÜBEL**
GROUND ANCHOR
PIEU D' ANCRAGE

(30) Priorität: 09.04.2008 DE 202008004967 U; 21.04.2008 DE 102008019970
(43) Veröffentlichungstag der Anmeldung: 16.02.2011
(73) Patentinhaber: CorTec GmbH, 94447 Plattling (DE)
(72) Erfinder: RAINER, Stephan, 94447 Plattling (DE)
(74) Vertreter: Benninger, Johannes
(86) Internationale Anmeldenummer: PCT/EP2009/002646
(87) Internationale Veröffentlichungsnummer: WO 2009/124769

(56) Entgegenhaltungen:
- DE-A1- 19 836 370

## Beschreibung

Die vorliegende Erfindung betrifft ein Verfahren zur Herstellung eines Bodendübels mit den Merkmalen des Oberbegriffs des Verfahrensanspruchs 1.

Bodendübel dienen zum Verankern von Gegenständen wie Säulen oder Stützgestellen im Erdreich. So werden beispielsweise Solarkollektoren in Freilandaufstellung oftmals mit derartigen Bodendübeln im Boden verankert.

Derartige Bodendübel gibt es in zahlreichen unterschiedlichen Ausführungsformen und Dimensionierungen. Üblicherweise bestehen sie aus einem Rohrabschnitt, der über eine bestimmte Länge einen konstanten Durchmesser aufweist. Ein unterer Abschnitt des Bodendübels ist konisch verjüngt, so dass der Bodendübel in das Erdreich eingedreht werden kann und dabei durch die Verdrängung des Bodens fest fixiert wird. Um den Bodendübel eindrehen zu können, ist er mit einem Außengewinde versehen, das bspw. durch einen angeschweißten Blechstreifen gebildet sein kann.

Der konische Abschnitt ist mit dem zylindrischen Abschnitt normalerweise verschweißt. Der konische Abschnitt wird herkömmlicherweise mittels eines Kaltformverfahrens, dem sog. Kneten oder Hämmern aus einem zylindrischen Rohrabschnitt hergestellt. Die untere Spitze kann bspw. durch einen Schweiß- und/oder Schmiedeprozess ausgebildet werden. Das äußere Gewinde erstreckt sich normalerweise vom unteren Teil des zylindrischen Rohrabschnitts bis über den konischen Abschnitt und reicht bis nahe zur unteren Spitze.

In den Rohrabschnitt können dann Stützsäulen o. dgl. eingeschoben und fixiert werden, meist über Klemmschrauben am oberen, offenen Ende des über eine kurze Länge aus dem Boden ragenden Bodendübels.

Ein Bodendübel mit einem gehämmerten konischen Abschnitt und ein Verfahren zu dessen Herstellung gehen aus der DE 198 36 370 A1 hervor. Ein Grundkörper dieses Bodendübels weist eine konusförmige Grundform und einen konusförmigen Teilabschnitt auf. Der Grundkörper wird durch Hämmern eines zuvor zylindrischen Rohrs hergestellt. Ein ähnlicher Bodendübel mit einem gehämmerten Verankerungsabschnitt geht auch aus der DE 299 23 796 U1 hervor.

Die Außengewinde der bekannten Bodendübel werden gewickelt und in ihre gewünschte Form gebracht, anschließend in Längsrichtung von der Spitze her über die Mantelfläche geschoben und mit dieser verschweißt. Bei leichten Maßabweichungen kann dies leicht zum Klemmen oder Verkanten des Gewindes führen. Zudem weicht meist die Steigung zumindest des unteren, sich verjüngenden Abschnitts mehr oder weniger von der Steigung anderer Abschnitte ab. Das Verschweißen des Außengewindes erfolgt meist in Handarbeit, ebenso wie die meisten übrigen Fertigungsschritte, bspw. des Verschweißens der beiden Rohrabschnitte des Bodendübels, so dass sich die Herstellung des gesamten Bodendübels als sehr arbeitsintensiv und damit relativ teuer erweist.

Ein weiteres Problem kann durch die mehrteilige Bauweise und die damit einhergehende Schwächung im Bereich der Schweißnaht auftreten. Werden derartige Bodendübel in lockeres Erdreich eingedreht, entstehen normalerweise keinerlei Probleme. Die starre Verankerung wird über die Verdrängung des Erdreichs mittels des sich über das Gewinde in den Boden eindrehenden Bodendübels erreicht. Der Bodendübel kann auf diese Weise auch bei relativ lockerem Erdreich eine spielfreie und hoch belastbare Verankerungsmöglichkeit bieten. Bei sehr steinigem und festem Untergrund stoßen diese Bodendübel jedoch oftmals an ihre Festigkeitsgrenzen und neigen zum Versagen durch Bruch, insbesondere im Verbindungsbereich zwischen dem zylindrischen Rohrabschnitt und dem gekneteten konischen Abschnitt. Bei einem typischen Rohrdurchmesser von ca. 50 bis 100 kann ein Stahlrohr eine Wandstärke zwischen ca. 1,5 und 2,5 mm aufweisen. Da auch für den gekneteten konischen unteren Abschnitt ein gleiches Ausgangsmaterial verwendet wird, steigt die Wandstärke nach unten in Richtung zur Spitze stark an, während sie im oberen Bereich, nahe der Schweißnaht ebenfalls nur zwischen 1,5 und 2,5 mm beträgt. Der konische Abschnitt kann also bei hohen Belastungen nicht nachgeben, sondern ist besonders torsionssteif. Da jedoch andererseits beim Eindrehen des Bodendübels in einen sehr festen Untergrund der konische Abschnitt den höchsten Torsionsbelastungen unterliegt, wird diese Belastung weitgehend vollständig in den oberen Bereich und in die Schweißnaht eingeleitet, so dass diese bei sehr hoher Belastung zum Reißen neigt.

Ein Ziel der Erfindung besteht darin, ein Herstellungsverfahren für einen sehr effizient und kostengünstig herstellbaren Bodendübel zur Verfügung zu stellen. Dabei sollten möglichst viele Fertigungsschritte automatisiert oder teilautomatisiert, d.h. mit möglichst geringem manuellen Arbeitseinsatz durchführbar sein.

Dieses Ziele der Erfindung wird mit dem Gegenstand des unabhängigen Verfahrensanspruchs erreicht. Merkmale vorteilhafter Weiterbildungen der Erfindung ergeben sich aus den abhängigen Ansprüchen.

Die vorliegende Erfindung liefert ein Verfahren zur Herstellung eines Bodendübels aus Stahlrohr, der zumindest einen oberen, zylindrischen Abschnitt, einen unteren, sich nach unten zu einer Spitze hin verjüngenden Abschnitt und ein Außengewinde aufweist, das sich zumindest über einen Teil des unteren Abschnitts erstreckt und aus einem ununterbrochenen Blechstreifen gebildet ist, der mit einer durchgängigen oder regelmäßig unterbrochenen Kehlschweißnaht mit einer Außenmantelfläche des Bodendübels verschweißt wird. Das Außengewinde wird dabei als lang gestreckter Blechstreifen seitlich zur Außenmantelfläche des rotierenden Stahlrohrs zugeführt und dort verschweißt, wobei das Stahlrohr gegenüber der Zuführstelle des Blechstreifens mit gleichmäßigem Vorschub in Längsrichtung des Stahlrohrs bewegt wird.

Dadurch, dass der Blechstreifen des Außengewindes über seine gesamte Länge mit annähernd konstanter Steigung und Neigung gegenüber der Längserstreckungsrichtung des Bodendübels zugeführt und verschweißt wird, kann ein Bodendübel mit exakt definierbaren Abmessungen und Eigenschaften zur Verfügung gestellt werden. Das Verfahren ermöglicht eine sehr effiziente teilautomatisierte oder vollautomatisierte Herstellung, da das gesamte Schweißverfahren zum Aufbringen des Außengewindes vorzugsweise unter automatischer Drehung des Stahlrohrs des Bodendübels und unter automatischem Vorschub erfolgen kann, was für die gewünschte Präzision bei der Herstellung der Schweißnaht sorgt.

Der Blechstreifen des Außengewindes wird unter annähernd konstantem stumpfem Winkel zur Längserstreckungsrichtung des Stahlrohrs zugeführt, wobei dieser Zuführwinkel den Steigungswinkel des Außengewindes bildet. Der Blechstreifen des Außengewindes wird dabei mit seinen Längsseiten annähernd senkrecht zur Längsachse des Stahlrohrs zugeführt und verschweißt. Weiterhin ist vorgesehen, dass das Stahlrohr des Bodendübels beim Verschweißen des Blechstreifens im Bereich des oberen zylindrischen Abschnitts mit gegenüber der Vorschubgeschwindigkeit des Stahlrohrs bezüglich der Zuführstelle des Blechstreifens weitgehend konstanter Rotationsgeschwindigkeit rotiert. Zudem ist vorgesehen, dass das Stahlrohr des Bodendübels beim Verschweißen des Blechstreifens im Bereich des unteren sich verjüngenden bzw. konischen Abschnitts mit gegenüber der Vorschubgeschwindigkeit des Stahlrohrs bezüglich der Zuführstelle des Blechstreifens beschleunigter Rotationsgeschwindigkeit rotiert. Dabei wird die Rotationsgeschwindigkeit des Stahlrohrs mit geringer werdendem Abstand des Blechstreifens zur Mittelachse des Stahlrohrs gleichmäßig gesteigert. Das Stahlrohr rotiert somit umso schneller, je geringer der Abstand des Blechstreifens zur Mittelachse des Stahlrohrs ist. Diese Vorgänge können mittels eines entsprechend programmierten Automaten gesteuert werden, so dass zu jedem Zeitpunkt der richtige Zusammenhang zwischen Vorschubgeschwindigkeit des Stahlrohrs bzw. des zugeführten Blechstreifens in Bezug auf die Längsachse des Stahlrohrs und der Rotationsgeschwindigkeit des Stahlrohrs gegenüber dem seitlich in stumpfem Winkel zur Längsachse des Stahlrohrs zugeführten und unmittelbar an der Außenmantelfläche des Stahlrohrs verschweißten Blechstreifens besteht.

Eine bevorzugte Ausführungsform des erfindungsgemäßen Verfahrens sieht vor, dass die Schweißstelle des Blechstreifens an der Außenmantelfläche des Stahlrohrs unmittelbar an dessen tangentialer Anlagestelle am Stahlrohr platziert ist, so dass der tangential an der Au ßenmantelfläche angelegte und dort verschweißte Blechstreifen annähernd rechtwinkelig zur Mittelachse das Stahlrohrs zugeführt und ausgerichtet ist. Der Blechstreifen wird mit einer Schmalseite helixförmig um den zylindrischen Rohrabschnitt und/oder um den sich verjüngenden unteren Abschnitt gelegt und durch das Verschweißen gleichzeitig erweicht, so dass er spaltfrei und unter gleichmäßiger Verformung und Krümmung an die Außenmantelfläche des Stahlrohrs angelegt wird. Durch das Erweichen des Blechstreifens während des Schweißens wird erreicht, dass er in senkrechter Richtung zu seiner flächig auf der Außenmantelfläche aufliegenden Schmalseite verkrümmt werden kann, ohne dass sich der Blechstreifen dabei tordiert, was bei kalter Verformung unweigerlich der Fall wäre. Diese Krümmung parallel zu seinen Breitseiten folgt sehr exakt dem Krümmungsradius des Stahlrohrs, so dass eine annähernd senkrechte Ausrichtung des Außengewindes zur Außenmantelfläche des Stahlrohrs erreicht werden kann.

Der Blechstreifen kann bspw. durch die Rotation des Stahlrohrs und durch die gleichzeitige Verschweißung an dessen Außenmantelfläche von einem Vorrat, insbesondere von einer Rolle abgezogen und zugeführt werden. Das Verschweißen sorgt für die präzise und spaltfreie Anlage des Blechstreifens, da die Rotation des Stahlrohrs für die Nachführung und Abwicklung des Streifens vom Vorrat bzw. von der Rolle sorgen kann.

Eine weitere bevorzugte Ausführungsvariante des erfindungsgemäßen Verfahrens ist dadurch gekennzeichnet, dass der Blechstreifen mit definierter Vorspannkraft im Bereich seiner Anlage- und Verschweißungsstelle in senkrechter Richtung gegen die Außenmantelfläche des Stahlrohrs gedrückt wird. Weiterhin kann es von Vorteil sein, wenn ein Abstand der Anlage- und Verschweißungsstelle zur Mittelachse des Stahlrohrs gemessen und in Abhängigkeit vom erfassten Abstand das Verhältnis zwischen Umdrehungsgeschwindigkeit des Stahlrohrs und der Vorschubgeschwindigkeit des Stahlrohrs gegenüber der Verbindungsstelle des Blechstreifens mit der Außenmantelfläche des Stahlrohrs angepasst wird. Der Abstand kann bspw. mittels einer optischen Messeinrichtung erfasst werden. Mittels dieser Messeinrichtung und einer damit gekoppelten Auswerte- und Steuereineinheit kann das Schweißverfahren zur Anbringung des Außengewindes weitgehend automatisiert ablaufen, wobei eine sehr hohe Verarbeitungsqualität erreicht werden kann.

So kann die Steuerung vorsehen, dass beim Zuführen und Verschweißen des Blechstreifens im Bereich des und in Richtung zum sich in Richtung zur Spitze hin verjüngenden unteren Abschnitt(s) des Bodendübels die Umdrehungsgeschwindigkeit des Stahlrohrs bei konstant bleibender Vorschubgeschwindigkeit erhöht wird. Als Alternative hierzu kann vorgesehen sein, dass beim Zuführen und Verschweißen des Blechstreifens im Bereich des und in Richtung zum sich in Richtung zur Spitze hin verjüngenden unteren Abschnitt(s) des Bodendübels die Vorschubgeschwindigkeit zwischen Stahlrohr und Blechstreifen bei konstant bleibender Umdrehungsgeschwindigkeit des Stahlrohrs reduziert wird. Allerdings dürfte die zuerst genannte Variante zu einer höheren Schweißnahtgüte führen, da bei sich mit kleiner werdendem Radius und entsprechend höher werdender Umdrehungsgeschwindigkeit die Umfangsgeschwindigkeit an der Außenmantelfläche konstant bleibt, so dass auch eine gleich bleibender Schweißgeschwindigkeit gewährleistet ist. Ein konstanter Schweißvorschub führt somit auch zu einer konstant starken Schweißnaht und damit zu einer gleich bleibenden Nahtqualität über die gesamte Schweißstrecke.

Wird die Spitze des Bodendübels und damit das Ende des Außengewindes erreicht, so kann der Schweißvorgang wahlweise manuell oder automatisch abgeschaltet und der Blechstreifen von dem zugeführten Endlosvorrat abgetrennt werden, bspw. durch einen Schneid- oder Schervorgang. Wahlweise ist es auch möglich, die Erweichung des Blechstreifens durch den Schweißvorgang zu nutzen und durch schnelles Abheben des zugeführten Blechstreifens von der Schweißstelle für dessen Abreißen an der unteren Spitze des Bodendübels zu sorgen. Das Abheben der Zuführung mitsamt der damit gekoppelten Schweißeinrichtung - insbesondere eine geeignete Elektroschweißeinrichtung mit gesteuerter bzw. konstanter Schweißdrahtzuführung (z.B. MIG-, MAG-, WIG-, etc. -Verfahren) - kann bspw. mittels eines geeigneten Hubzylinders oder auf andere Weise erfolgen. So hat es sich bspw. als vorteilhaft erwiesen, die Zuführeinrichtung mitsamt der daran aufgehängten Schweißeinrichtung mittels Federkraft senkrecht auf das Stahlrohr zu drücken und mittels einer geeigneten Hubeinrichtung, die gegen die Federkraft wirken kann, bei Bedarf von der Verbindungsstelle abzuheben.

Das Außengewinde kann wahlweise mit einer einseitigen oder doppelseitigen Kehlschweißnaht mit der Außenmantelfläche des Bodendübels verschweißt werden. Die automatisch gesteuerte Verschweißung kann für eine absatzlose und äußerst präzise Schweißnaht ohne jegliche Raupenbildung oder sichtbare Unregelmäßigkeit sorgen. Versuche haben gezeigt, dass durch den präzise gesteuerten Vorschub und durch die sehr gleichmäßige Verschweißung mit konstanter Zuführgeschwindigkeit des Blechstreifens eine optimale Schweißqualität mit annähernd konstanter Nahtstärke erreicht werden kann.

Wahlweise kann der obere Abschnitt und der untere Abschnitt des Bodendübels einstückig aus einem einzigen, zusammenhängenden Stahlrohrabschnitt gebildet werden. Bei dieser Variante können in den unteren Abschnitt mindestens drei Längsschlitze eingebracht werden, indem im Bereich der Längsschlitze dreieckförmige Abschnitte entnommen werden, wobei die wenigstens drei dadurch gebildeten Streifenabschnitte jeweils in einer Spitze auslaufen. Diese Streifenabschnitte können zumindest punktuell und/oder abschnittsweise an ihren aneinander grenzenden Seitenkanten miteinander verschweißt werden. Wird auf das Verschweißen der Streifenabschnitte verzichtet, werden die wenigstens drei Streifenabschnitte des Bodendübels durch das Aufbringen und Verschweißen des Blechstreifens des Außengewindes aneinander gefügt und zu einer Spitze zusammengedrückt. Die Streifenabschnitte werden somit mittels des mit ihrer Außenseite verschweißten Blechstreifens des Außengewindes in ihrer Form gehalten. Auf diese Weise ist es nicht zwingend notwendig, dass die Blechstreifen zusätzlich an ihren aneinander grenzenden Stoßstellen miteinander verschweißt sind. Es kann ausreichen, dass die Blechstreifen lediglich mit ihren unteren Spitzen miteinander verschweißt sind.

Das Außengewinde kann sich insbesondere durchgängig und mit weitgehend konstanter Steigung zwischen einem unteren Bereich des zylindrischen Abschnitts bis nahe zur unteren Spitze des sich verjüngenden Abschnitts erstrecken.

Bei der vorliegenden Erfindung handelt es sich um ein Verfahren zur Herstellung eines Bodendübels aus Stahlrohr, umfassend einen oberen, zylindrischen Abschnitt, einen unteren, sich nach unten zu einer Spitze hin verjüngenden Abschnitt und ein Außengewinde, das sich zumindest über einen Teil des unteren Abschnitts erstreckt und aus einem ununterbrochenen Blechstreifen gebildet ist, der mit einer durchgängigen oder regelmäßig unterbrochenen Kehlschweißnaht mit einer Außenmantelfläche des Bodendübels verschweißt ist. Das Außengewinde weist über seine gesamte Länge eine annähernd konstante Steigung und Neigung gegenüber der Längserstreckungsrichtung des Bodendübels auf. Das Außengewinde ist durch einen Blechstreifen gebildet, der mit einer Schmalseite helixförmig um den zylindrischen Rohrabschnitt und/oder um den sich verjüngenden unteren Abschnitt verläuft und zumindest punktuell und/oder abschnittsweise an der Außenmantelfläche des Bodendübels angeschweißt ist. Dabei erstreckt sich das Außengewinde durchgängig und mit weitgehend konstanter Steigung zwischen einem unteren Bereich des zylindrischen Abschnitts bis nahe zur unteren Spitze des sich verjüngenden Abschnitts. Das Außengewinde kann insbesondere aus einem lang gestreckten und/oder von einer Rolle abgewickelten Blechstreifen mit rechteckförmigem Querschnitt gebildet sein. Das Außengewinde kann mit einer einseitigen oder doppelseitigen Kehlschweißnaht mit der Außenmantelfläche des Bodendübels verschweißt sein.

Ein solcher Bodendübel weist gegenüber den bisher bekannten Bodendübeln den besonderen Vorteil auf, dass das Gewinde mit hoher Präzision und sehr maßhaltig, d.h. mit annähernd konstanter Steigung auch im sich verjüngenden bzw. konischen Abschnitt herstellbar ist. Das Gewinde ist direkt von einer Rolle abgewickelt und unmittelbar mit dem Stahlrohr verschweißt, vorzugsweise mit einer ununterbrochenen und ebenfalls sehr gleichmäßig ausführbaren Schweißnaht, die wahlweise als einfache Kehlnaht oder als Doppelkehlnaht ausgeführt sein kann.

Bei dem Bodendübel kann vorgesehen sein, dass der obere Abschnitt und der untere Abschnitt einstückig aus einem einzigen, zusammenhängenden Stahlrohrabschnitt gebildet sind. In diesem Zusammenhang kann der untere Abschnitt mindestens drei Längsschlitze aufweisen, wobei im Bereich der Längsschlitze dreieckförmige Abschnitte entnommen sind, so dass die dadurch gebildeten wenigstens drei Streifenabschnitte jeweils in einer Spitze auslaufen. Wahlweise kann der untere Abschnitt vier, fünf oder sechs Längsschlitze aufweisen. Entsprechend kann der untere Abschnitt durch vier, fünf oder sechs Streifenabschnitte gebildet sein.

Der untere Abschnitt kann bspw. durch drei, vier oder mehr Streifenabschnitte gebildet sein, die sich jeweils nach unten hin, in Richtung zur unteren Spitze verjüngen. Wahlweise können die Streifenabschnitte zumindest punktuell und/oder abschnittsweise an ihren aneinander grenzenden Seitenkanten miteinander verschweißt sein. Wahlweise können die Streifenabschnitte auch linienförmig entlang ihrer aneinander grenzenden Seitenkanten jeweils miteinander verschweißt sein. Zudem können die Streifenabschnitte an ihren Spitzen unter Ausbildung einer unteren Spitze des Bodendübels jeweils miteinander verschweißt sein.

Vorzugsweise weist der Bodendübel im zylindrischen oberen und im sich verjüngenden unteren Abschnitt jeweils eine weitgehend konstante Wandstärke auf. Es kann zudem vorgesehen sein, dass der untere Abschnitt eine konische Form aufweist.

Der mit dem erfindungsgemäßen Verfahren hergestellte Bodendübel ist besonders stabil und widerstandsfähig und kann auch für sehr schwierige Böden verwendet werden, ohne dass es zu Versagensbrüchen kommt. Durch die fehlende Schweißnaht zwischen oberem und unterem Abschnitt entfällt die Gefahr eines Versagensbruches oder -risses in diesem Bereich. Durch die Ausbildung des Bodendübels mit weitgehend konstanten Wandstärken auch im unteren, sich verjüngenden Bereich bleibt der Bodendübel in allen Abschnitten torsionselastisch und kann hohen Torsionsbelastungen beim Eindrehen in schwierige und sehr feste und/oder besonders harte Böden weitaus besser standhalten als die herkömmlichen Bodendübel, die Torsionsbelastungen aufgrund ihrer Steifigkeit nicht nachgeben können und bei auftretenden Überbelastungen plötzlich versagen, insbesondere reißen.

Die Streifenabschnitte dieser Ausführungsvariante des Bodendübels sind mittels des mit ihrer Außenseite verschweißten Blechstreifens des Außengewindes in ihrer Form gehalten, sofern sie nicht zuvor entlang der aneinander grenzenden Seitenkanten miteinander verschweißt wurden. Da das Aufbringen und Verschweißen des Außengewindes ebenfalls für ein Zusammendrücken der Streifenabschnitte in die sich zuspitzende Form des Bodendübels sorgen kann, ist das vorherige Verschweißen der Blechstreifen miteinander grundsätzlich nicht zwingend erforderlich.

Für das erfindungsgemäße Verfahren kann bspw. eine nachfolgend beschriebene Vorrichtung zur Herstellung eines Bodendübels aus Stahlrohr eingesetzt werden. Die Vorrichtung weist eine Einrichtung zur Einspannung und Drehung des Stahlrohrs und eine Einrichtung zur Zuführung des Blechstreifens an die Außenmantelfläche des Stahlrohrs in tangentialer Anlage auf, wobei der tangential an der Außenmantelfläche angelegte Blechstreifen annähernd rechtwinkelig zur Mittelachse des Stahlrohrs zugeführt und ausgerichtet wird. Zudem umfasst die Vorrichtung eine Einrichtung zum Verschweißen des Blechstreifens unmittelbar an dessen tangentialer Anlagestelle an der Außenmantelfläche des Stahlrohrs. Das Stahlrohr kann in einer einfachsten Ausführungsform in eine herkömmliche Drehmaschine eingespannt sein, bei der das Stahlrohr in horizontaler Lage rotieren kann. Vorzugsweise ist es beidseitig eingespannt, so dass es durch das Andrücken des Blechstreifens bei dessen Verschweißen nicht einseitig ausweichen kann. Die Zuführeinrichtung für den Blechstreifen kann in einer einfachsten Variante ein in paralleler Richtung zur Längsrichtung des Stahlrohrs verschiebbarer Schlitten sein, an dem normalerweise Drehmeißel o. dgl. befestigt werden können. Im vorliegenden Fall kann er zur Fixierung der Zuführeinrichtung und der Schweißelektrode dienen, die in diesem Fall mit vorgebbarer und konstanter oder variabler Vorschubgeschwindigkeit entlang der Längsachse des rotierenden Stahlrohrs verschoben werden können.

Die Vorrichtung kann weiterhin eine Einrichtung zum Vorschub des Stahlrohrs gegen die ortsfest montierte Einrichtung zur Zuführung des Blechstreifens aufweisen. Wahlweise jedoch wird der Blechstreifen mitsamt der Schweißeinrichtung in konstanter Vorschubgeschwindigkeit entlang des ortsfest rotierenden Stahlrohrs verschoben. Vorzugsweise ist eine Einrichtung zur Koppelung der Vorschubgeschwindigkeit des Stahlrohrs gegen die ortsfest montierte Einrichtung zur Zuführung des Blechstreifens und der Rotationsgeschwindigkeit des Stahlrohrs vorgesehen, so dass bei kleiner werdendem Durchmesser des unteren Bereichs die Umdrehung des Stahlrohrs bei gleich bleibender Vorschubgeschwindigkeit des Blechstreifens und der Schweißeinrichtung beschleunigt werden kann.

Weiterhin kann eine Einrichtung zur Erfassung eines Abstandes zwischen dem an der Außenmantelfläche des Stahlrohrs anliegenden und/oder dort mit definierter Vorspannkraft angedrückten Blechstreifen und der Mittelachse des Stahlrohrs vorgesehen sein. Diese Einrichtung kann bspw. eine an sich bekannte optische Wegmesseinrichtung o. dgl. sein, die mit der Vorschubeinrichtung gekoppelt ist und sehr exakt den Abstand des Blechstreifens und der Schweißeinrichtung zur Stahlrohrachse erfassen kann, damit auf Basis des erfassten Messsignals die Umdrehungsgeschwindigkeit des Stahlrohrs bei gleich bleibender Vorschubgeschwindigkeit in geeigneter Weise erhöht werden kann.

Das Stahlrohr selbst kann aus nahtlos gezogenem Stahlrohr oder wahlweise aus einfachem Stahlrohr, je nach Durchmesser und Größe des Bodendübels mit geeigneter Wandstärke, gefertigt sein. Das Außengewinde wird üblicherweise aus einem Stahlblechstreifen gefertigt, der von einer großen Rolle abgerollt werden kann. Der Bodendübel kann nach dem Verschweißen des Außengewindes wahlweise lackiert oder anderweitig beschichtet werden. Insbesondere kann der Bodendübel mit einer galvanisch oder durch Aufspritzen aufgebrachten Zinkschicht versehen werden, so dass er eine ausreichende Korrosionsbeständigkeit erhält. Das bereits durch das Verschweißen annähernd spaltfrei an der Außenmantelfläche des Stahlrohrs anliegende Außengewinde kann problemlos beschichtet werden, wobei die verbleibenden kleinen Spalten normalerweise durch das Lackieren oder Verzinken vollständig verschlossen werden.

Weitere Merkmale, Ziele und Vorteile der vorliegenden Erfindung gehen aus der nun folgenden detaillierten Beschreibung bevorzugter Ausführungsformen der Erfindung hervor, die als nicht einschränkende Beispiele dienen und auf die beigefügte Zeichnung Bezug nehmen.
Fig. 1 zeigt eine erste Variante eines aus zwei Teilen zusammengeschweißten Stahlrohrs, das durch Aufschweißen eines Außengewindes zu einem Bodendübel verarbeitbar ist.
Fig. 2 zeigt eine weitere Variante eines einstückigen Stahlrohrs, das durch Aufschweißen eines Außengewindes zu einem Bodendübel verarbeitbar ist.
Fig. 3 zeigt einen Bodendübel mit angeschweißtem Außengewinde.
Fig. 4 zeigt in einer Detaildarstellung die Verbindung zwischen dem Außengewinde und dem Stahlrohr des Bodendübels.
Fig. 5a/b/c verdeutlicht ein Fertigungsverfahren zum Anbringen des Außengewindes an das Stahlrohr in verschiedenen Ansichten.

Die schematischen Darstellungen der Figuren 1 und 2 zeigen jeweils perspektivische Darstellungen einer Fertigungsvorstufe eines Bodendübels 10 aus einem Stahlrohr 11, umfassend einen oberen, zylindrischen Abschnitt 12 und einen unteren, sich nach unten zu einer Spitze 14 hin verjüngenden Abschnitt 16 und ein hier noch nicht angebrachtes Außengewinde, das sich nach dem Aufbringen auf den Bodendübel 10 zumindest über einen Teil des unteren Abschnitts erstreckt. Der obere Abschnitt 12 und der untere Abschnitt 16 sind bei der ersten Variante gemäß Fig. 1 aus zwei Teilen gebildet, die in einer ringförmigen Schweißnaht 18 zusammengefügt sind. Bei dieser Variante wird der untere Abschnitt 16 üblicherweise durch Kneten eines zuvor zylindrischen Rohrabschnitts hergestellt, das dabei verdichtet und zu einem in der Regel konischen Abschnitt mit geschlossener Spitze 14 umgeformt wird.

Bei der zweiten Variante gemäß Fig. 2 sind der obere Abschnitt 12 und der untere Abschnitt 16 einstückig aus einem einzigen, zusammenhängenden Stahlrohrabschnitt 11 gebildet. Der untere Abschnitt 16 weist im gezeigten Ausführungsbeispiel vier Längsschlitze 20 auf, wobei im Bereich der Längsschlitze 20 Material entnommen ist. Im in Fig. 2 gezeigten Ausführungsbeispiel sind im Bereich der Längsschlitze 20 jeweils spitze, dreieckförmige Abschnitte entnommen, so dass der untere Abschnitt 16 durch insgesamt vier symmetrische Streifenabschnitte 22 gebildet ist, die sich jeweils nach unten hin, in Richtung zur unteren Spitze 14 verjüngen. Diese insgesamt vier Streifenabschnitte 22 laufen jeweils in einer Spitze 24 aus.

Die Längsschlitze 20 können in vorteilhafter Weise mittels eines Laserschneidverfahrens oder auch auf andere Weise hergestellt sein. So ist es grundsätzlich denkbar, die Längsschnitte mit Hilfe eines geeigneten Werkzeuges mittels eines Stanzverfahrens herzustellen.

Die Darstellungen der Figuren 1 und 2 zeigen jeweils den Rohzustand des Bodendübels 10 nach dem Verschweißen der oberen und unteren Abschnitte 12, 16 (Fig. 1) bzw. nach dem Einbringen der Längsschlitze 20. Anschließend können die Streifenabschnitte 22 wahlweise zumindest punktuell und/oder abschnittsweise an ihren aneinander grenzenden Seitenkanten miteinander verschweißt werden. Wahlweise können die Streifenabschnitte 22 auch linienförmig entlang ihrer aneinander grenzenden Seitenkanten jeweils miteinander verschweißt werden. Zudem können die Streifenabschnitte 22 an ihren Spitzen 24 unter Ausbildung der unteren Spitze 14 des Bodendübels 10 jeweils miteinander verschweißt sein.

Da der Bodendübel 10 gemäß Fig. 2 aus einem einzigen, durchgängigen Rohrabschnitt gefertigt ist, weist er jeweils im zylindrischen oberen Abschnitt 12 und im sich verjüngenden unteren Abschnitt 16 eine weitgehend konstante Wandstärke auf. Je nach weiterer Verarbeitung kann vorgesehen sein, dass der untere Abschnitt 16 eine konische Form aufweist. Dies ist insbesondere dann der Fall, wenn die dreieckförmigen Streifenabschnitte 22 aneinander geheftet werden, so dass sich die mittleren Abschnitte nicht ausbeulen können. Soll jedoch eine leicht bauchige Kontur gebildet werden, so kann es ausreichen, lediglich die Spitzen 24 miteinander zu verschweißen und anschließend das Gewinde (vgl. Fig. 3) aufzubringen.

Die in Fig. 2 gezeigte Variante des Bodendübels 10 ist durch seine einstückige Form besonders stabil und widerstandsfähig und kann auch für sehr schwierige Böden verwendet werden, ohne dass es zu Versagensbrüchen kommt. Durch die fehlende Schweißnaht 18 (vgl. Fig. 1) zwischen oberem Abschnitt 12 und unterem Abschnitt 16 entfällt die Gefahr eines Versagensbruches oder -risses in diesem Bereich. Durch die Ausbildung des Bodendübels 10 mit weitgehend konstanten Wandstärken auch im unteren, sich verjüngenden Bereich 16 bleibt der Bodendübel 10 in allen Abschnitten torsionselastisch und kann hohen Torsionsbelastungen beim Eindrehen in schwierige und sehr feste und/oder besonders harte Böden sehr gut standhalten.

Die schematische Darstellung der Fig. 3 zeigt einen Bodendübel 10 mit angeschweißtem Außengewinde 26, das durch einen Blechstreifen 28 gebildet ist, der einen rechteckförmigen Querschnitt aufweist (vgl. Fig. 4) und mit einer Schmalseite 30 an die Außenmantelfläche 32 des oberen Abschnitts 12 sowie des unteren Abschnitts 16 geschweißt ist. Diese Schweißnaht 34 ist als ununterbrochene Kehlschweißnaht weitgehend konstanter Stärke ausgebildet. Die Steigung des Außengewindes 26 ist über seine gesamte Länge entlang des oberen Abschnitts 12 wie auch des unteren Abschnitts 16 des Bodendübels annähernd konstant. Wahlweise kann der Blechstreifen 28 zusätzlich zu der in Fig. 4 angedeuteten einseitigen Kehlschweißnaht 34 mit einer doppelseitigen Kehlschweißnaht (nicht dargestellt) an der Außenmantelfläche 32 des Bodendübels verschweißt werden.

Das in Fig. 3 und in Fig. 4 dargestellte Außengewinde 26 ist somit durch den Blechstreifen 28 gebildet, der mit seiner Schmalseite 30 wendelförmig bzw. helixförmig um den unteren Bereich des zylindrischen Rohrabschnitts 12 und insbesondere um den sich verjüngenden unteren Abschnitt 16 verläuft und zumindest punktuell und/oder abschnittsweise an der Außenmantelfläche 32 des Bodendübels 10 angeschweißt ist. Die in der Variante gemäß Fig. 2 gezeigten Streifenabschnitte 22 des sich verjüngenden unteren Bereichs 16 können wahlweise mittels des mit ihrer Außenseite verschweißten Blechstreifens 28 des Außengewindes 26 in ihrer Form gehalten sein. Auf diese Weise ist es nicht zwingend notwendig, dass die Blechstreifen 22 zusätzlich an ihren aneinander grenzenden Stoßstellen miteinander verschweißt sind. Vielmehr kann ausreichen, dass die Blechstreifen 22 lediglich mit ihren unteren Spitzen 24 miteinander verschweißt sind. Das Außengewinde 26 erstreckt sich durchgängig und mit annähernd konstanter Steigung zwischen dem unteren Bereich des zylindrischen Abschnitts 12 bis nahe zur unteren Spitze 14 des sich verjüngenden Abschnitts 16.

Die schematischen Darstellungen der Figuren 5a, 5b und 5c verdeutlichen ein Fertigungsverfahren zum Anbringen des Außengewindes 26 an die Außenmantelfläche 32 des Stahlrohrs 11 des Bodendübels 10. So wird der Blechstreifen 28 zunächst an der gewünschten Anfangsstelle im Bereich des zylindrischen oberen Abschnitts 12 mittels einer Schweißeinrichtung 36 angeheftet. Der das Außengewinde 26 bildende Blechstreifen 28 wird hierbei von einer Rolle 38 oder einem anderen geeigneten Reservoir zur Verfügung gestellt. Der Blechstreifen 28 wird mit seiner Schmalseite 30 auf die Außenmantelfläche 32 des Bodendübels 10 aufgesetzt, so dass seine breiten Seiten im Wesentlichen senkrecht von der Außenmantelfläche 32 abragen (vgl. Fig. 4). Die Neigung des Blechstreifens α gegen die Längsachse 40 des Bodendübels 10 definiert die Steigung des Außengewindes 26 (vgl. Fig. 5a).

Eine Rotation R des Stahlrohrs 11 um die Längsachse 40 entgegen der Zuführrichtung Z des Blechstreifens 28 sorgt dafür, dass dieser von der Rolle 38 abgezogen wird. Die Rolle 38 hierbei weder aktiv angetrieben noch wird die Förderung und/oder Zuführung des Blechstreifens 28 auf andere Weise aktiv unterstützt. Der leichte Widerstand des unter Zugspannung stehenden Blechstreifens 28 sorgt vielmehr dafür, dass sich dieser sehr exakt um die Außenmantelfläche 32 des Stahlrohrs legt, während dieses gedreht wird. Der Schweißvorgang der in definiertem Abstand und in definierter Position zum Blechstreifen 28 ausgerichteten Schweißeinrichtung 36 sorgt gleichzeitig für eine gewünschte Erweichung des Blechsteifens 28 an der Heftstelle 42. Der Blechsteifen 28 wird dadurch in der gewünschten Richtung verformt, so dass seine Schmalseite 30 jederzeit flächig auf der Außenmantelfläche 32 des Stahlrohrs 11 anliegt.

Fig. 5b verdeutlicht den Vorschub V der Schweißeinrichtung 36 und der damit gekoppelten Zuführeinrichtung 44 für den Blechsteifen 28 in Richtung der Längsachse 40, und zwar in Richtung vom oberen Abschnitt 12 zum unteren Abschnitt 16 und zur Spitze 14 des Bodendübels 10, wo der Schweißvorgang durch Abtrennen des Blechstreifens beendet wird. Anschließend kann diese Trennstelle sauber verschliffen werden, so dass keine scharfen Kanten verbleiben.

Um sicherzustellen, dass die Steigung S des Außengewindes 26 an jeder Stelle des Bodendübels 10 annähernd konstant bleibt, muss die Vorschubgeschwindigkeit V der Schweißeinrichtung und der Zuführeinrichtung 44 in fester Beziehung zur Rotationsgeschwindigkeit R des Bodendübels 10 um seine Längsachse 40 stehen, solange der Blechstreifen 28 mit dem zylindrischen oberen Abschnitt 12 verschweißt wird. Sobald der konische oder sich andersartig verjüngende untere Abschnitt 16 erreicht ist, muss die Rotationsgeschwindigkeit R bei gleich bleibender Vorschubgeschwindigkeit V allmählich gesteigert werden, damit die Schweißgeschwindigkeit gleich bleibt.

Um die Koppelung der Rotationsgeschwindigkeit R mit der Vorschubgeschwindigkeit V sicherzustellen, ist es sinnvoll, bspw. den Abstand A zwischen der Heftstelle 42 des Blechstreifens 28 und der Längsachse 40 zu erfassen, was auf einfache und zuverlässige Weise mittels einer geeigneten optischen Messeinrichtung (nicht dargestellt) erfolgen kann. Auf Basis der Signale dieser Messeinrichtung wird die Rotationsgeschwindigkeit R mit zunehmender Verringerung des gemessenen Abstandes A erhöht, bis ein vorgegebener Minimalwert erreicht ist, bei dem der Schweißvorgang abgeschaltet werden kann, weil die Spitze 14 des Bodendübels 10 erreicht ist.

Die sehr exakte, spaltfreie und maßhaltige Verschweißung des Blechstreifens 28 zur Bildung des Außengewindes 26 mit annähernd konstanter Steigung S hat im gezeigten Ausführungsbeispiel mehrere Voraussetzungen. Die Heftstelle 42 und damit der Schweißpunkt der Schweißeinrichtung 36 muss annähernd radial zur Mittelachse 40 angeordnet und darf nicht seitlich versetzt sein. Nur dann ist zu gewährleisten, dass die Verschweißung auch entlang des sich verjüngenden unteren Abschnitts 16 mit der gewünschten Präzision verlaufen kann. Weiterhin muss eine Andrückkraft K in senkrechter Richtung zur Zuführrichtung Z des Blechstreifens 28 auf diesen ausgeübt werden, so dass er an seiner Heftstelle 42 in senkrechter Richtung zur Außenmantelfläche 32 des Stahlrohrs in Richtung zur Mittelachse 40 gedrückt wird. Diese Andrückkraft K muss nicht sehr groß sein, sollte jedoch ausreichen, um den Blechstreifen 28 während des Schweißvorgangs am Abheben von der Außenmantelfläche 32 zu hindern. Diese Andrückkraft K kann bspw. mittels einer geeigneten Andrückeinrichtung mit Federunterstützung und/oder mit einem Pneumatikzylinder o. dgl. aufgebracht werden. Nach Erreichen der Spitze und nach Beendigung des Schweißvorgangs kann die Andrückeinrichtung deaktiviert und der Blechstreifen 28 mitsamt der Schweißeinrichtung 36 vom Bodendübel 10 abgehoben werden.

Es versteht sich für den Fachmann von selbst, dass die skizzierten Bewegungszusammenhänge bei der Aufbringung des Außengewindes 26 auch auf andere Weise hergestellt werden können, bspw. mit Unterstützung eines Schweißroboters, der entlang der Außenkontur des Bodendübels 10 geführt werden kann. Auch sind kinematische Umkehrungen möglich, so dass bspw. die Schweißeinrichtung 36 ortsfest und der Bodendübel 10 längsverschieblich sein kann. Die grundlegenden Zusammenhänge der vorliegenden Erfindung ändern sich hierdurch nicht.

Weiterhin ist zu ergänzen, dass die vorliegende Erfindung keinesfalls auf die vorstehenden Ausführungsbeispiele beschränkt zu sehen ist. Vielmehr ist eine Vielzahl von Varianten und Abwandlungen denkbar, die von dem erfindungsgemäßen Gedanken Gebrauch machen und deshalb ebenfalls in den Schutzbereich fallen.

### Bezugszeichenliste

- 10: Bodendübel
- 11: Stahlrohr
- 12: oberer Abschnitt
- 14: Spitze
- 16: unterer Abschnitt
- 18: ringförmige Schweißnaht
- 20: Längsschlitz
- 22: Streifenabschnitt
- 24: Spitze
- 26: Außengewinde
- 28: Blechstreifen
- 30: Schmalseite
- 32: Außenmantelfläche
- 34: Kehlschweißnaht
- 36: Schweißeinrichtung
- 38: Rolle
- 40: Längsachse
- 42: Heftstelle
- 44: Zuführeinrichtung

- A: Abstand
- K: Andrückkraft
- R: Rotation / Rotationsgeschwindigkeit
- S: Steigung
- V: Vorschub / Vorschubgeschwindigkeit
- Z: Zuführung / Zuführrichtung

- α: Steigungswinkel

## Patentansprüche

1. Verfahren zur Herstellung eines Bodendübels (10) aus Stahlrohr (11), der zumindest einen oberen, zylindrischen Abschnitt (12), einen unteren, sich nach unten zu einer Spitze (14) hin verjüngenden Abschnitt (16) und ein Außengewinde (26) aufweist, das sich zumindest über einen Teil des unteren Abschnitts (16) erstreckt und aus einem ununterbrochenen Blechstreifen (28) gebildet ist, der mit einer durchgängigen oder regelmäßig unterbrochenen Kehlschweißnaht (34) mit einer Außenmantelfläche (32) des Bodendübels (10) verschweißt wird, **dadurch gekennzeichnet, dass** das Außengewinde (26) als lang gestreckter Blechstreifen (28) seitlich zur Außenmantelfläche (32) des rotierenden Stahlrohrs zugeführt und dort verschweißt wird, wobei das Stahlrohr (11) gegenüber der Zuführstelle des Blechstreifens (28) mit gleichmäßigem Vorschub (V) in Längsrichtung des Stahlrohrs (11) bewegt wird.

2. Verfahren nach Anspruch 1, bei dem der Blechstreifen (28) des Außengewindes (26) über seine gesamte Länge mit annähernd konstanter Steigung (S) und Neigung (α) gegenüber der Längsachse (40) des Bodendübels (10) zugeführt und verschweißt wird.

3. Verfahren nach Anspruch 1 oder 2, bei dem der Blechstreifen (28) des Außengewindes (26) unter annähernd konstantem stumpfem Winkel (α) zur Längsachse (40) des Stahlrohrs (11) zugeführt wird, wobei dieser Zuführwinkel den Steigungswinkel des Außengewindes (26) bildet.

4. Verfahren nach einem der Ansprüche 1 bis 3, bei dem der Blechstreifen (28) des Außengewindes (26) mit seinen Längsseiten annähernd senkrecht zur Längsachse (40) des Stahlrohrs (11) zugeführt und verschweißt wird.

5. Verfahren nach einem der Ansprüche 1 bis 4, bei dem das Stahlrohr (11) des Bodendübels (10) beim Verschweißen des Blechstreifens (28) im Bereich des oberen zylindrischen Abschnitts (12) mit gegenüber der Vorschubgeschwindigkeit (V) des Stahlrohrs (11) bezüglich der Zuführstelle des Blechstreifens (28) weitgehend konstanter Rotationsgeschwindigkeit (R) rotiert.

6. Verfahren nach einem der Ansprüche 1 bis 5, bei dem das Stahlrohr (11) des Bodendübels (10) beim Verschweißen des Blechstreifens (28) im Bereich des unteren sich verjüngenden bzw. konischen Abschnitts (16) mit gegenüber der Vorschubgeschwindigkeit (V) des Stahlrohrs (11) bezüglich der Zuführstelle des Blechstreifens (28) beschleunigter Rotationsgeschwindigkeit (R) rotiert.

7. Verfahren nach Anspruch 6, bei dem die Rotationsgeschwindigkeit (R) des Stahlrohrs (11) mit geringer werdendem Abstand (A) des Blechstreifens (28) zur Mittelachse (40) des Stahlrohrs (11) gleichmäßig gesteigert wird.

8. Verfahren nach einem der Ansprüche 5 bis 7, bei dem das Stahlrohr (11) umso schneller rotiert, je geringer der Abstand (A) des Blechstreifens (28) zur Mittelachse (40) des Stahlrohrs (11) wird.

9. Verfahren nach einem der Ansprüche 1 bis 8, bei dem der Blechstreifen (28) mit definierter Vorspannkraft im Bereich seiner Anlage- und Verschweißungsstelle (42) in senkrechter Richtung gegen die Außenmantelfläche (32) des Stahlrohrs (11) gedrückt wird.

10. Verfahren nach Anspruch 9, bei dem ein Abstand (A) der Anlage- und Verschweißungsstelle (42) zur Mittelachse (40) des Stahlrohrs (11) gemessen und in Abhängigkeit vom erfassten Abstand (A) das Verhältnis zwischen Umdrehungsgeschwindigkeit (R) des Stahlrohrs (11) und der Vorschubgeschwindigkeit (V) des Stahlrohrs (11) gegenüber der Verbindungsstelle (42) des Blechstreifens (28) mit der Außenmantelfläche (32) des Stahlrohrs (11) angepasst wird.

11. Verfahren nach Anspruch 10, bei dem beim Zuführen und Verschweißen des Blechstreifens (28) im Bereich des und in Richtung zum sich in Richtung zur Spitze (14) hin verjüngenden unteren Abschnitt(s) (16) des Bodendübels (10) die Umdrehungsgeschwindigkeit (R) des Stahlrohrs (11) bei konstant bleibender Vorschubgeschwindigkeit (V) erhöht wird.

12. Verfahren nach Anspruch 10, bei dem beim Zuführen und Verschweißen des Blechstreifens (28) im Bereich des und in Richtung zum sich in Richtung zur Spitze (14) hin verjüngenden unteren Abschnitt(s) (16) des Bodendübels (10) die Vorschubgeschwindigkeit (V) zwischen Stahlrohr (11) und Blechstreifen (28) bei konstant bleibender Umdrehungsgeschwindigkeit (R) des Stahlrohrs (11) reduziert wird.

13. Verfahren nach einem der Ansprüche 1 bis 12, bei dem der obere Abschnitt (12) und der untere Abschnitt (16) des Bodendübels (10) einstückig aus einem einzigen, zusammenhängenden Stahlrohrabschnitt (11) gebildet werden.

14. Verfahren nach Anspruch 13, bei dem in den unteren Abschnitt (16) mindestens drei Längsschlitze (20) eingebracht werden, indem im Bereich der Längsschlitze (20) dreieckförmige Abschnitte entnommen werden, wobei die wenigstens drei dadurch gebildeten Streifenabschnitte (22) jeweils in einer Spitze (24) auslaufen.

15. Verfahren nach Anspruch 14, bei dem die wenigstens drei Streifenabschnitte (22) des Bodendübels (10) durch das Aufbringen und Verschweißen des Blechstreifens (28) des Außengewindes (26) aneinander gefügt und zu einer Spitze (14) zusammengedrückt werden.

## Claims

1. Method for producing a ground peg (10) which is made from a steel tube (11) and which comprises at least an upper cylindrical section (12), a lower section (16) that tapers towards the bottom to form a tip (14), and an external thread (26) that extends along at least a part of the lower section (16) and is formed from a continuous sheet metal strip (28) welded onto an external surface (32) of the ground peg (10) by means of a continuous or regularly interrupted fillet weld (34), **characterised in that** the external thread (26) is laterally fed to the external surface (32) of the rotating steel tube as an elongate sheet metal strip (28) and is welded onto said external surface (32), wherein the steel tube (11) is moved relative to the feeding point of the sheet metal strip (28) at a regular advance (V) in the longitudinal direction of the steel tube (11).

2. Method according to claim 1 wherein the sheet metal strip (28) of the external thread (26) is fed and welded along its entire length with a nearly constant pitch (S) and slope (α) relative to the longitudinal axis (40) of the ground peg (10).

3. Method according to claim 1 or 2 wherein the sheet metal strip (28) of the external thread (26) is fed in a nearly constant obtuse angle (α) to the longitudinal axis (40) of the steel tube (11), wherein this feeding angle is the slope of the external thread (26).

4. Method according to one of the claims 1 to 3 wherein the sheet metal strip (28) of the external thread (26) is fed and welded with its longitudinal sides nearly perpendicular to the longitudinal axis (40) of the steel tube (11).

5. Method according to one of the claims 1 to 4 wherein the steel tube (11) of the ground peg (10) rotates during the welding of the sheet metal strip (28) in the area of the upper cylindrical section (12) at a largely constant rotation speed (R) compared to the regular advance (V) of the steel tube (11) with reference to the feeding point of the sheet metal strip (28).

6. Method according to one of the claims 1 to 5 wherein the steel tube (11) of the ground peg (10) rotates during the welding of the sheet metal strip (28) in the area of the downward tapering or cone-shaped lower section (16) at an enhanced rotation speed (R) compared to the regular advance (V) of the steel tube (11) with reference to the feeding point of the sheet metal strip (28).

7. Method according to claim 6 wherein the rotation speed (R) of the steel tube (11) is constantly enhanced with diminishing spacing (A) of the sheet metal strip (28) to the longitudinal axis (40) of the steel tube (11).

8. Method according to one of the claims 5 to 7 wherein the steel tube (11) rotates quicker as the spacing (A) of the sheet metal strip (28) to the longitudinal axis (40) of the steel tube (11) becomes smaller.

9. Method according to one of the claims 1 to 8 wherein the sheet metal strip (28) is pressed with a defined preload force in the area of its tack weld (42) in a perpendicular direction against the external surface (32) of the steel tube (11).

10. Method according to claim 9 wherein a spacing (A) of the tack weld (42) to the longitudinal axis (40) of the steel tube (11) is measured and the relation between the rotation speed (R) of the steel tube (11) and the regular advance (V) of the steel tube (11) is adjusted depending on the detected spacing (A) compared to the tack weld (42) of the sheet metal strip (28) with the external surface (32) of the steel tube (11).

11. Method according to claim 10 wherein the rotation speed (R) of the steel tube (11) is enhanced, with the regular advance (V) remaining constant, during the feeding and welding of the sheet metal strip (28) in the area of and in the direction to the lower section (16) of the ground peg (10) that tapers towards the bottom to form a tip (14).

12. Method according to claim 10 wherein the regular advance (V) between steel tube (11) and sheet metal strip (28) is reduced, with the rotation speed (R) of the steel tube (11) remaining constant, during the feeding and welding of the sheet metal strip (28) in the area of and in direction to the lower section (16) of the ground peg (10) that tapers towards the bottom to form a tip (14).

13. Method according to one of the claims 1 to 12 wherein the upper section (12) and the lower section (16) of the ground peg (10) are formed from a single piece of a continuous steel tube section (11).

14. Method according to claim 13 wherein at least three longitudinal slots (20) are inserted in the lower section (16) by removing triangle-shaped sections in the area of the longitudinal slots (20), wherein the at least three stripe portions (22) formed thereof peak, in each case, in a cusp (24).

15. Method according to claim 14 wherein the at least three stripe portions (22) of the ground peg (10) are joined together by applying and welding the sheet metal strip (28) of the external thread (26) and are then pressed together to form a tip (14).

## Revendications

1. Procédé de fabrication d'un goujon d'ancrage dans le sol (10) en tube d'acier (11), qui présente au moins une portion supérieure cylindrique (12), une portion inférieure (16) se rétrécissant vers le bas en direction d'une pointe (14) ainsi qu'un filetage extérieur (26) qui s'étend au moins sur une partie de ladite portion inférieure (16) et est constitué par une bande en tôle (28) ininterrompue qui sera soudée à une surface latérale extérieure (32) du goujon d'ancrage dans le sol (10) par une soudure d'angle (34) continue ou interrompue de manière régulière, **caractérisé par le fait que** le filetage extérieur (26) est amené, en tant que bande en tôle (28) allongée, latéralement par rapport à ladite surface latérale extérieure (32) du tuyau d'acier tournant et y est soudé, le tuyau d'acier (11) étant déplacé par rapport au point d'amenée de ladite bande en tôle (28) avec une avance (V) régulière dans la direction longitudinale du tuyau d'acier (11).

2. Procédé selon la revendication 1, dans lequel ladite bande en tôle (28) du filetage extérieur (26) est amenée et soudée sur l'ensemble de sa longueur avec un pas (S) et une inclinaison (α) approximativement constants par rapport à l'axe longitudinal (40) du goujon d'ancrage dans le sol (10).

3. Procédé selon la revendication 1 ou 2, dans lequel ladite bande en tôle (28) du filetage extérieur (26) est amenée à un angle obtus (α) approximativement constant par rapport à l'axe longitudinal (40) du tuyau d'acier (11), cet angle d'amenée formant l'angle d'inclinaison du filetage extérieur (26).

4. Procédé selon l'une quelconque des revendications 1 à 3, dans lequel ladite bande en tôle (28) du filetage extérieur (26) est amenée et soudée, avec ses faces latérales, d'une manière approximativement perpendiculaire à l'axe longitudinal (40) du tuyau d'acier (11).

5. Procédé selon l'une quelconque des revendications 1 à 4, dans lequel le tuyau d'acier (10) du goujon d'ancrage dans le sol (10), lors du soudage de ladite bande en tôle (28) au niveau de la portion supérieure cylindrique (12), tourne à une vitesse de rotation (R) dans une large mesure constante par rapport à la vitesse d'avance (V) du tuyau d'acier (11) relativement au point d'amenée de la bande en tôle (28).

6. Procédé selon l'une quelconque des revendications 1 à 5, dans lequel le tuyau d'acier (10) du goujon d'ancrage dans le sol (10), lors du soudage de ladite bande en tôle (28) au niveau de la portion inférieure se rétrécissant ou bien conique (16), tourne à une vitesse de rotation (R) accélérée par rapport à la vitesse d'avance (V) du tuyau d'acier (11) relativement au point d'amenée de la bande en tôle (28).

7. Procédé selon la revendication 6, dans lequel la vitesse de rotation (R) du tuyau d'acier (11) est augmentée de manière régulière au fur et à mesure que la distance (A) de la bande en tôle (28) par rapport à l'axe longitudinal (40) du tuyau d'acier (11) diminue.

8. Procédé selon l'une quelconque des revendications 5 à 7, dans lequel, plus la distance (A) de ladite bande en tôle (28) par rapport à l'axe longitudinal (40) du tuyau d'acier (11) devient petite, plus la vitesse de rotation du tuyau d'acier (11) est élevée.

9. Procédé selon l'une quelconque des revendications 1 à 8, dans lequel ladite bande en tôle (28) est plaquée avec une force de précontrainte définie, au niveau de son point d'appui et de soudage (42), dans la direction verticale contre la surface latérale extérieure (32) du tuyau d'acier (11).

10. Procédé selon la revendication 9, dans lequel on mesure une distance (A) du point d'appui et de soudage (42) par rapport à l'axe longitudinal (40) du tuyau d'acier (11) et on adapte, en fonction de la distance (A) enregistrée, le rapport de la vitesse de rotation (R) du tuyau d'acier (11) à la vitesse d'avance (V) du tuyau d'acier (11) relativement au point de liaison (42) de la bande en tôle (28) à la surface latérale extérieure (32) du tuyau d'acier (11).

11. Procédé selon la revendication 10, dans lequel, lors de l'amenée et du soudage de la bande en tôle (28) au niveau et en direction de ladite portion inférieure (16) du goujon d'ancrage dans le sol (10), se rétrécissant vers la pointe (14), on augmente la vitesse de rotation (R) du tuyau d'acier (11) tout en ayant une vitesse d'avance (V) constante.

12. Procédé selon la revendication 10, dans lequel, lors de l'amenée et du soudage de la bande en tôle (28) au niveau et en direction de ladite portion inférieure (16) du goujon d'ancrage dans le sol (10), se rétrécissant vers la pointe (14), on réduit la vitesse d'avance (V) entre le tuyau d'acier (11) et la bande en tôle (28) tout en ayant une vitesse de rotation (R) constante du tuyau d'acier (11).

13. Procédé selon l'une quelconque des revendications 1 à 12, dans lequel lesdites portions supérieure (12) et inférieure (16) du goujon d'ancrage dans le sol (10) sont réalisées d'un seul tenant dans un seul tronçon de tuyau d'acier (11) continu.

14. Procédé selon la revendication 13, dans lequel au moins trois fentes longitudinales (20) sont ménagées dans la portion inférieure (16) en enlevant, au niveau des fentes longitudinales (20), des portions triangulaires, lesdites au moins trois portions en bande (22) formées de cette manière se terminant chacune en une pointe (24).

15. Procédé selon la revendication 14, dans lequel, en appliquant et en soudant ladite bande en tôle (28) du filetage extérieur (26), lesdites au moins trois portions en bande (22) du goujon d'ancrage dans le sol (10) sont jointes les unes aux autres et serrées pour former une pointe (14).
